# EUROPÄISCHE PATENTSCHRIFT

(11) **EP 2 459 336 B1**
(45) Veröffentlichungstag und Bekanntmachung des Hinweises auf die Patenterteilung: **04.09.2013**
(21) Anmeldenummer: 10740161.4
(22) Anmeldetag: 29.07.2010
(51) Int. Cl.: B22D 11/16

(54) **VORRICHTUNG UND VERFAHREN ZUR DETEKTION DER DRUCKVERTEILUNG DES IN EINER STRANGGIESSANLAGE ODER WALZSTRASSE AUFGEBRACHTEN KÜHLMEDIUMS**
DEVICE AND METHOD FOR DETECTING THE PRESSURE DISTRIBUTION OF A COOLING MEDIUM APPLIED IN A CONTINUOUS CASTING PLANT OR ROLLING MILL TRAIN
DISPOSITIF ET PROCÉDÉ POUR LA DÉTECTION DE LA RÉPARTITION DE PRESSION DU MILIEU RÉFRIGÉRANT APPLIQUÉ DANS UNE INSTALLATION DE COULÉE CONTINUE OU UN TRAIN DE LAMINOIR

(30) Priorität: 30.07.2009 DE 102009035402
(43) Veröffentlichungstag der Anmeldung: 06.06.2012
(73) Patentinhaber: SMS Siemag AG, 40237 Düsseldorf (DE)
(72) Erfinder: VOGL, Norbert, 40883 Ratingen (DE); LIEFTUCHT, Dirk, 48739 Legden (DE); PLOCIENNIK, Uwe, 40882 Ratingen (DE)
(74) Vertreter: Klüppel, Walter
(86) Internationale Anmeldenummer: PCT/EP2010/004635
(87) Internationale Veröffentlichungsnummer: WO 2011/012303

(56) Entgegenhaltungen:
- EP-A1- 0 011 896
- EP-A1- 0 166 068
- DE-A1- 2 107 789
- SU-A1- 554 065

## Beschreibung

### Gebiet der Erfindung

Die Erfindung bewegt sich auf dem Gebiet der Detektion der Druckverteilung des in einer Stranggießanlage oder Walzstraße aufgebrachten Kühlmediums. Zur Messung der Drücke von aufgebrachtem Spritzwasser, werden Vorrichtungen mit Sensoren in den Rollenspalt der Stranggießanlage oder Walzstraße eingeführt.

### Stand der Technik

Bekannt sind Vorrichtungen und Verfahren, bei denen Vorrichtungen in den Rollenspalt eingeführt werden, die in der Lage sind, die Sprühwasserverteilung binär an wenigen diskreten Punkten zu bestimmen.

Ein Beispiel für eine solche Vorrichtung ist der "Roll Gap Checker" der Firma Vatron GmbH, Linz, Österreich. Dieser Roll Gap Checker verfügt über 8 Mikrofone, die in Breitenrichtung verteilt angeordnet sind. Über diese Mikrofone lassen sich die Geräusche jeder einzelnen Spritzwasserdüse auswerten, wodurch erkannt werden kann, ob einzelne Düsen verstopft sind. Durch Softwarefilter werden zwar unerwünschte Nebengeräusche ausgeblendet, aber diese Vorrichtung weist den großen Nachteil auf, dass der eigentlich wichtige Sprühkegel der Düsen nicht detailliert betrachtet werden kann. Zusätzlich kann auch keine Information über die auftretende so genannte Schwallwasserbildung vor den Rollen gesammelt werden. Schwallwasser tritt in Gießrichtung vor den Rollen auf und beeinflusst gerade im Bereich der Rollen die Kühlung eines Strangs. Durch Mittenlager der Rollen wird die Führung des Schwallwassers zusätzlich beeinflusst, indem Kühlwasser nach unten abgeführt wird. Diese Effekte werden durch den beschriebenen Roll Gap Checker nicht erfasst.

EP 0166 068 A1 offenbart eine Vorrichtung zur Überprüfung der Spritzdüsen einer Stranggießmaschine. insbesondere umfasst diese mehrere Schwingungsaufnehmer, die über eine quer zur Spritzrichtung der Spritzdüsen verlaufende Messfläche verteilt angeordnet sind, sowie den Spritzdüsen ausgesetzte mit Messwertgebern verbundene Membranen. Die Messwertgeber sprechen auf die Schwingungsfrequenzen der Membranen an.

Eine weitere Vorrichtung, die die Funktion von Spritzwasserdüsen in einer Stranggießanlage überwacht, ist in der Patentanmeldung EP 0011 896 A1 gezeigt. Diese Vorrichtung wird, ähnlich dem Roll Gap Checker, anstatt eines Strangs In den Rollenspalt der Anlage eingeführt. In der Vorrichtung ist eine Aussparung vorhanden in der sich eine Anordnung von mehreren einzelnen Sensoren befindet, die in einer Reihe senkrecht zur Gießrichtung angeordnet sind. Nachteilig an dieser Anordnung ist unter anderem die Anordnung von Sensoren in einem gewissen Abstand, so dass die Spritzwasserkegel nur ungenau charakterisiert werden können. Weiterhin ist durch die große Aussparung, in der sich die Sensoren befinden keine Untersuchung der Schwallwasserbildung möglich.

Die technische Aufgabe, die sich aus dem oben genannten Stand der Technik ergibt, ist es die genannten Nachteile zu überwinden.

### Offenbarung der Erfindung

Die technische Aufgabe wird durch die vorliegend beanspruchte Erfindung gelöst, wobei die Erfindung zunächst eine Vorrichtung zur Detektion der Druckverteilung von Kühlmedium in einer Stranggießanlage oder Walzstraße umfasst, wobei die Stranggießanlage oder Walzstraße mindestens ein Rollenpaar umfasst, das einen Rollenspalt bildet In dem ein Strang hindurch geführt werden kann, wobei in Gießrichtung vor und/oder hinter dem mindestens einen Rollenpaar Spritzwasserdüsen angeordnet sind, die einen Strang mit Kühlmedium beaufschlagen können und wobei die Vorrichtung im Wesentlichen die Abmessungen eines Strangs in Bezug auf die Breitenrichtung und/oder die Dickenrichtung aufweist und die Vorrichtung mindestens eine Druckmessfolie aufweist, die an der Oberfläche der Vorrichtung angeordnet ist, so dass die Druckverteilung des Kühlmediums durch die Druckmessfolie detektiert werden kann, wenn die Vorrichtung anstelle eines Strangs in die Stranggießanlage oder Walzstraße eingeführt wird.

Eine solche Vorrichtung kann ohne weiteres die Spritzwasserbereiche bzw. die Sprühkegel einzelner Düsen mit einer sehr hohen örtlichen Auflösung detektieren bzw. charakterisieren. Auch der Druck von auftretendem Schwallwasser kann detektiert werden, wodurch Kenntnis über die genaue Kühlmittelverteilung auf der Strangoberfläche erlangt wird.

In einer bevorzugten Ausführungsform der Vorrichtung ist die mindestens eine Druckmessfolie über die gesamte Breite der Vorrichtung angeordnet.

Durch diese Anordnung der Druckmessfolie kann die Funktion der Spritzwasserdüsen über die gesamte Breite eines Strangs geprüft werden.

In einer weiteren bevorzugten Ausführungsform der Vorrichtung ist die Druckmessfolie auf der Ober- und/oder der Unterseite der Vorrichtung angeordnet.

Dadurch kann die Kühlwirkung von Spritzwasserdüsen auf beiden Seiten eines Strangs getestet werden.

In einer weiteren bevorzugten Ausführungsform der Vorrichtung weist die Druckmessfolie eine Dicke von weniger als 0,5 mm auf.

Eine so dünn gewählte Messfolie weist den Vorteil auf, dass sie die Dicke der Vorrichtung nur minimal erhöht und somit nahezu keinen Einfluss auf Dicke der Vorrichtung nimmt.

In einer weiteren bevorzugten Ausführungsform der Vorrichtung ist die Druckmessfolie in einer Aussparung der Vorrichtung angeordnet, deren Tiefe der Dicke der Druckmessfolie entspricht.

Durch eine solche Ausgestaltung der Vorrichtung wird zwar eine zusätzliche Aussparung benötigt, allerdings kann die Druckmessfolie dann bündig zur Oberfläche der Vorrichtung verbaut werden, wodurch noch realistischere Messbedingungen im Vergleich mit einem tatsächlichen Strang gegeben sind.

In einer weiteren bevorzugten Ausführungsform der Vorrichtung ist die Druckmessfolie als ein flexibles Gitternetz von druckempfindlichen Sensoren ausgebildet.

In einer weiteren bevorzugten Ausführungsform der Vorrichtung ist jeder Sensor durch eine Matrix aus Zeilen und Spalten eines Halbleitermaterials gebildet, dessen elektrischer Widerstand sich ändert, wenn auf diesen eine Kraft ausgeübt wird.

In einer weiteren bevorzugten Ausführungsform der Vorrichtung, umfasst die Vorrichtung eine Düsenaustauscheinrichtung zum Wechseln von Düsen.

Sind etwaige defekte Düsen durch die oben beschriebene Vorrichtung gefunden worden, so können diese direkt durch eine Austauscheinrichtung in der Vorrichtung getauscht werden.

In einer weiteren bevorzugten Ausführungsform der Vorrichtung umfasst die Düsenaustauscheinrichtung einen Roboterarm, der Düsen aus- und/oder einbauen kann.

Neben der beschriebenen Vorrichtung umfasst die Erfindung weiterhin ein Verfahren zur Detektion der Druckverteilung von Kühlmedium in einer Stranggießanlage oder Walzstraße, wobei die Stranggießanlage oder Walzstraße mindestens ein Rollenpaar umfasst, das einen Rollenspalt bildet und zwischen dem ein Strang hindurch geführt werden kann, wobei in Gießrichtung vor und/oder hinter dem mindestens einen Rollenpaar Spritzwasserdüsen angeordnet sind, die einen Strang mit Kühlmedium beaufschlagen können, wobei eine Vorrichtung anstelle eines Strangs in die Stranggießanlage oder Walzstraße eingeführt wird, so dass die Druckverteilung des Kühlmediums detektiert werden kann, wobei die Vorrichtung im Wesentlichen die Abmessungen eines Strangs in Bezug auf die Breitenrichtung und/oder die Dickenrichtung aufweist und die Vorrichtung mindestens eine Druckmessfolie zur Detektion der Druckverteilung umfasst.

Das Verfahren weist im Wesentlichen die gleichen Vorteile auf wie die vorliegende Vorrichtung zur Detektion der Druckverteilung von Kühlmedium.

In einer bevorzugten Ausführungsform des Verfahrens umfasst die Vorrichtung eine Auswerteeinrichtung, mit der die detektierte Druckverteilung des Kühlmediums rechnergestützt dargestellt wird.

Somit ist es möglich, dass ein genaues Bild der Druckverteilung und damit der Kühlmittelverteilung auf der Strangoberfläche dargestellt wird.

In einer bevorzugten Ausführungsform des Verfahrens werden durch die Druckmessfolie detektierte Daten, vorzugsweise drahtlos, an die Auswerteeinrichtung übermittelt.

In einer weiteren bevorzugten Ausführungsform des Verfahrens wird durch die Druckmessfolie die Schwallwasserbildung in Gießrichtung vor den Rollen erfasst.

In einer weiteren bevorzugten Ausführungsform des Verfahrens umfasst die Vorrichtung eine Düsenaustauscheinrichtung, durch die defekte Düsen ausgetauscht werden.

Mit der Auswerteeinrichtung kann zusätzlich der Wärmeübergang zwischen Strang und Spritzwasser und Schwallwasser, durch Vergleich mit Referenzwerten, ermittelt werden. Dies ermöglicht die Berechnung der Temperaturverteilung des Stranges mit der aktuellen Wasserbeaufschlagung. Diese Berechnung ist Teil der Auswerteeinheit.

### Kurze Beschreibung der Figuren

Im Folgenden werden kurz die Figuren der Ausführungsbeispiele beschrieben. Weitere Details sind der detaillierten Beschreibung der Ausführungsbeispiele zu entnehmen. Es zeigen:
- Figur 1a:: Eine perspektivische Ansicht eines Rollenteppichs samt Rollen und eingezeichneten Düsenstöcken sowie Spritzkegeln; und
- Figur 1b:: Den Rollenteppich aus Figur 1 a in einer anderen Perspektive; und
- Figur 2:: Eine erfindungsgemäße Druckmessvorrichtung zur Einführung in einen Rollenspalt; und
- Figur 3:: Die erfindungsgemäße Vorrichtung aus Figur 2 im Rollenspalt eines Rollenteppichs gemäß Figur 1.

### Detaillierte Beschreibung der Ausführungsbeispiele

Die Figuren 1a und 1b zeigen eine übliche Anordnung von Rollen 3 in einem Rollenteppich einer Stranggießanlage in zwei verschiedenen Perspektiven. Die Rollen 3 bilden gegenüberliegende Rollenpaare. Zwischen den Rollen 3 sind in Gießrichtung (zum Beispiel in Figur 1a und 1b von oben nach unten) Spritzwasserdüsen angeordnet. Gezeigt sind in Figuren 1a und 1b deren Düsenstöcke 4, an deren Enden sich die Düsen (nicht explizit dargestellt) befinden. Diese Düsen sprühen Kühlmedium bzw. Wasser auf einen Strang. Ein solcher Strang (nicht gezeigt) bewegt sich im Rollenspalt zwischen den Rollen 3 eines jeweiligen Rollenpaars. Das Spritzwasser bildet dabei ein Spritzwasserkegel 5 bzw. einen Spritzwasserbereich auf einem zwischen den Rollen hindurch laufenden Strang.

In Figur 2 ist nun eine erfindungsgemäße Vorrichtung 1 dargestellt. Diese kann anstelle eines Strangs in die Stranggießanlage, wie sie bspw. in den Figuren 1a und 1b gezeigt ist, eingefahren werden.

Dabei wird die Vorrichtung 1 aus einem Körper gebildet, der bezüglich der Breitenabmessung und der Dickenabmessung mit einem Strang im Wesentlichen übereinstimmt, das heißt also zum Beispiel den gleichen Querschnitt wie ein Strang besitzt.

Erfindungsgemäß wird nun eine Druckmessfolie 2 auf der Oberfläche der Vorrichtung 1, vorzugsweise auf einer der Breitseiten, des Strangs angebracht. Die Druckmessfolie 2 kann dabei, wie in Figur 2 zu sehen, über die gesamte Breite der Vorrichtung angeordnet sein. Solche Druckmessfolien 2 sind kommerziell erhältlich, wie bspw. durch die Firma Tekscan Inc., South Boston, USA. Entsprechende Druckmessfolien weisen hohe Auflösungen von bspw. 248 Messpunkten pro cm² auf. Erfassungsraten können 10.000 Hz oder mehr betragen. Dicken solcher Druckmessfolien 2 können zum Beispiel lediglich 0,1 mm betragen, so dass sie eine Messung durch ihre Eigendicke nahezu nicht beeinflussen. Insbesondere sind derartige Folien 2 so ausgebildet, dass sie ein flexibles Gitternetz von druckempfindlichen Sensoren darstellen, wobei jeder Sensor durch eine Matrix aus Zeilen und Spalten eines Halbleitermaterials gebildet sein kann, dessen elektrischer Widerstand sich ändert, wenn auf diesen eine Kraft ausgeübt wird.

Die durch die Druckmessfolie 2 ermittelten Daten können, vorzugsweise über eine drahtlose Verbindung, an eine, vorzugsweise externe, Auswerteeinrichtung übermittelt werden, die die Spritz- und Schwallwasserverteilung auf der Oberfläche auch graphisch darstellt. Auch können mit Referenzwerten die Wärmeübergangsverhältnisse ermittelt und die Temperaturen des Stranges berechnet werden.

Wahlweise ist es auch möglich, dass ein Datenspeicher und/oder zumindest ein Teil der Auswerteeinrichtung innerhalb der Vorrichtung 1 angeordnet wird.

Weitere Konstruktionsdetails der Form des Körpers einer Vorrichtung 1 sind dem Fachmann geläufig und aus dem Stand der Technik bekannt. Oft bestehen, solche sogenannten "Strang-Dummies" aus Stahlelementen, die über Gelenke miteinander verbunden sind.

Wie auch in der Figur 2 zu sehen, können weitere Sensoren zusätzlich zur Druckmessfolie 2 an der Oberfläche der Vorrichtung angeordnet sein, wie zum Beispiel Drucksensoren anderen Typs oder Temperaturfühler und andere Sensoren zur Messung der Bedingungen auf der Stahloberfläche.

Insbesondere kann aber auch eine Düsenaustaucheinrichtung 6 im Körper der Vorrichtung 1 angeordnet sein. Diese Einrichtung 6 kann dazu dienen, defekte Düsen auszutauschen. Dies kann zum Beispiel durch einen Roboterarm übernommen werden, der innerhalb der Vorrichtung in einer Aussparung unter einem schwenkbaren Deckel angeordnet ist und der bei Bedarf Düsen ein- und ausbauen kann.

Figur 3 zeigt die Vorrichtung 1 gemäß Figur 2 im Rollenspalt eines Rollenteppichs wie er bereits in den Figuren 1a oder 1b dargestellt ist. Die Vorrichtung 1 ist anstelle eines Strangs in die Stranggießanlage eingeführt. Ferner sind in Figur 3 ebenfalls die Rollen 3, Düsenstöcke 4 und Spritzkegel 5 der Stranggießanlage dargestellt. Wie bereits in Figur 2 gezeigt, umfasst die Vorrichtung 1 eine Druckmessfolie 2, welche auf einer der Breitseiten der Vorrichtung 1 angeordnet ist, so dass die Druckverteilung des Kühlmediums durch die Folie 2 detektiert werden kann.

### Bezugszeichenliste

- 1:: Vorrichtung
- 2:: Druckmessfolie
- 3:: Rolle
- 4:: Düsenstock
- 5:: Spritzkegel
- 6:: Düsenaustauschvorrichtung

## Patentansprüche

1. Vorrichtung (1) zur Detektion der Druckverteilung von Kühlmedium in einer Stranggießanlage oder Walzstraße, wobei die Stranggießanlage oder Walzstraße mindestens ein Rollenpaar (3) umfasst das einen Rollenspalt zum Durchführen eines Strangs bildet, wobei in Gießrichtung vor und/oder hinter dem mindestens einen Rollenpaar (3) Spritzwasserdüsen angeordnet sind, die den Strang mit dem Kühlmedium beaufschlagen können,
**dadurch gekennzeichnet,**
**dass** die Vorrichtung (1) im Wesentlichen die Abmessungen eines Strangs in Bezug auf die Breitenrichtung und/oder die Dickenrichtung aufweist und dass die Vorrichtung mindestens eine Druckmessfolie (2) aufweist, die an der Oberfläche der Vorrichtung (1) angeordnet ist, zum Detektieren der Druckverteilung des Kühlmediums, wenn die Vorrichtung (1) anstelle eines Strangs in die Stranggießanlage oder Walzstraße eingeführt ist.

2. Die Vorrichtung nach Anspruch 1, wobei die mindestens eine Druckmessfolie (2) über die gesamte Breite der Vorrichtung (1) angeordnet ist.

3. Die Vorrichtung nach einem der vorhergehenden Ansprüche, wobei die Druckmessfolle (2) auf der Ober- und oder der Unterseite der Vorrichtung (1) angeordnet ist.

4. Die Vorrichtung nach einem der vorhergehenden Ansprüche, wobei die Druckmessfolie (2) eine Dicke von weniger als 0,5 mm aufweist.

5. Die Vorrichtung nach einem der vorhergehenden Ansprüche, wobei die Druckmssfolle (2) in einer Aussparung der Vorrichtung (1) angeordnet ist, deren Tiefe der Dicke der Druckmessfolie (2) entspricht.

6. Die Vorrichtung nach einem der vorhergehenden Ansprüche, wobei die Druckmessfolie (2) als ein flexibles Gittemetz von druckempfindlichen Sensoren ausgebildet ist.

7. Die Vorrichtung nach Anspruch 6, wobei jeder Sensor durch eine Matrix aus Zeilen und Spalten eines Halbleitermaterials gebildet ist, dessen elektrischer Widerstand sich ändert, wenn auf diesen eine Kraft ausgeübt wird.

8. Die Vorrichtung nach einem der vorhergehenden Ansprüche, wobei die Vorrichtung eine Düsenaustauscheinrichtung (6) zum Wechseln von Düsen umfasst.

9. Die Vorrichtung nach Anspruch 8, wobei die Düsenaustauscheinrichtung (6) einen Roboterarm umfasst, der Düsen aus- und/oder einbauen kann.

10. Verfahren zur Detektion der Druckverteilung von Kühlmedium in einer Stranggießanlage oder Walzstraße, wobei die Stranggießanlage oder Walzstraße mindestens ein Rollenpaar umfasst, das einen Rollenspalt bildet und zwischen dem ein Strang hindurch geführt werden kann, wobei in Gießrichtung vor und/oder hinter dem mindestens einen Rollenpaar Spritzwasserdüsen angeordnet sind, die den Strang mit dem Kühlmedium beaufschlagen können, wobei eine Vorrichtung anstelle eines Strangs in die Stranggießanlage oder Walzstraße eingeführt wird, so dass die Druckverteilung des Kühlmediums detektiert werden kann,
**dadurch gekennzeichnet,**
**dass** die Vorrichtung (1) im Wesentlichen die Abmessungen eines Strangs in Bezug auf die Breitenrichtung und/oder die Dickenrichtung aufweist; und dass die Vorrichtung (1) mindestens eine Druckmessfolie (2) zur Detektion der Druckvertellung umfasst.

11. Das Verfahren nach Anspruch 10, wobei die Vorrichtung eine Auswerteeinrichtung umfasst und die detektierte Druckverteilung des Kohlmediums mithilfe der Auswerteeinrichtung rechnergestützt dargestellt wird.

12. Das Verfahren nach Anspruch 11, wobei durch die Druckmessfolie (2) detektierte Daten vorzugsweise drahtlos an die Auswerteeinrichtung übermittelt werden.

13. Das Verfahren nach einem der Ansprüche 10 bis 12, wobei die Vorrichtung eine Düsenaustauscheinrichtung (6) umfasst und durch diese Düsenaustauscheinrichtung (6), insbesondere einen Roboterarm, defekte Düsen ausgetauscht werden.

## Claims

1. Device (1) for detection of the pressure distribution of cooling medium in a continuous casting plant or rolling train, wherein the continuous casting plant or rolling train comprises at least one roller pair (3) which forms a roller gap for the passage of a strip, wherein spray water nozzles which can act on the strip by the cooling medium are arranged in front of and/or behind the at least one roller pair (3) in casting direction, **characterised in that** the device (1) has substantially the dimensions of a strip with respect to the width direction and/or thickness direction and that the device comprises at least one pressure measuring film (2), which is arranged at the surface of the device (1), for detection of the pressure distribution of the cooling medium when the device (1) is introduced into the continuous casting plant or rolling train instead of a strip.

2. The device according to claim 1, wherein the at least one pressure measuring film (2) is arranged over the entire width of the device (1).

3. The device according to any one of the preceding claims, wherein the pressure measuring film (2) is arranged on the upper side and/or the lower side of the device (1).

4. The device according to any one of the preceding claims, wherein the pressure measuring film (2) has a thickness of less than 0.5 millimetres.

5. The device according to any one of the preceding claims, wherein the pressure measuring film (2) is arranged in a recess, the depth of which corresponds with the thickness of the pressure measuring film (2), of the device (1).

6. The device according to any one of the preceding claims, wherein the pressure measuring film (2) is constructed as a flexible network of pressure-sensitive sensors.

7. The device according to claim 6, wherein each sensor is formed as a matrix of cells and columns of a semiconductor material, the electrical resistance of which changes when a force is exerted thereon.

8. The device according to any one of the preceding claims, wherein the device comprises a nozzle exchange device (6) for exchange of nozzles.

9. The device according to claim 8, wherein the nozzle exchange device (6) comprises a robot arm which can demount and/or mount nozzles.

10. Method for detection of the pressure distribution of cooling medium in a continuous casting plant or rolling train, wherein the continuous casting plant or rolling train comprises at least one roller pair, which forms a roller gap and between which a strip can be guided, wherein spray water nozzles, which can act on the strip by the cooling medium, are arranged in front of and/or behind the at least one roller pair in casting direction, wherein a device is introduced into the continuous casting plant or rolling train instead of a strip so that the pressure distribution of the cooling medium can be detected, **characterised in that** the device (1) has substantially the dimensions of a strip with respect to the width direction and/or the thickness direction and that the device (1) comprises at least one pressure measuring film (2) for detection of the pressure distribution.

11. The method according to claim 10, wherein the device comprises evaluating equipment and the detected pressure distribution of the cooling medium is represented with computer assistance with the help of the evaluating equipment.

12. The method according to claim 11, wherein data detected by the pressure measuring film (2) are transmitted preferably wirelessly to the evaluating equipment.

13. The method according to any one of claims 10 to 12, wherein the device comprises nozzle exchange equipment (6) and defective nozzles are exchanged by this nozzle exchange equipment (6), particularly a robot arm.

## Revendications

1. Dispositif (1) pour la détection de la répartition de pression d'un milieu de refroidissement dans une installation de coulée continue ou dans un train de laminoir, dans lequel l'installation de coulée continue ou le train de laminoir comprend au moins une paire de rouleaux (3) qui forment une emprise de rouleaux pour la traversée d'une barre, dans lequel devant et/ou derrière ladite au moins une paire de rouleaux (3) en direction de coulée sont agencées des buses de pulvérisation d'eau qui peuvent asperger la barre avec le milieu de refroidissement, **caractérisé en ce que** le dispositif (1) présente sensiblement les dimensions d'une barre par référence à la direction en largeur et/ou la direction en épaisseur, et **en ce que** le dispositif comprend au moins un film de mesure de pression (2), qui est agencé à la surface du dispositif (1), pour détecter la répartition de pression du milieu de refroidissement quand le dispositif (1) est introduit dans l'installation de coulée continue ou dans le train de laminoir à la place d'une barre.

2. Dispositif selon la revendication 1, dans lequel ledit au moins un film de mesure de pression (2) est agencé sur la totalité de la largeur du dispositif (1).

3. Dispositif selon l'une des revendications précédentes, dans lequel le film de mesure de pression (2) est agencé sur le côté supérieur et/ou sur le côté inférieur du dispositif (1).

4. Dispositif selon l'une des revendications précédentes, dans lequel le film de mesure de pression (2) a une épaisseur de moins de 0,5 mm.

5. Dispositif selon l'une des revendications précédentes, dans lequel le film de mesure de pression (2) est agencé dans un évidement du dispositif (1) dont la profondeur correspond à l'épaisseur du film de mesure de pression (2).

6. Dispositif selon l'une des revendications précédentes, dans lequel le film de mesure de pression (2) est réalisé comme un réseau grillagé flexible de capteurs sensibles à la pression.

7. Dispositif selon la revendication 6, dans lequel chaque capteur est formé par une matrice de lignes et de colonnes d'un matériau semi-conducteur, dont la résistance électrique varie lorsqu'on exerce une force sur celui-ci.

8. Dispositif selon l'une des revendications précédentes, dans lequel le dispositif comprend un système d'échange de buses (6) pour l'échange de buses.

9. Dispositif selon la revendication 8, dans lequel le système d'échange de buses (6) comprend un bras robot, qui est capable de démonter et/ou de monter des buses.

10. Procédé pour la détection de la répartition de pression d'un milieu de refroidissement dans une installation de coulée continue ou dans un train de laminoir, dans lequel l'installation de coulée continue ou le train de laminoir comprend au moins une paire de rouleaux, qui forment une emprise de rouleaux et entre lesquels peut être passée une barre, dans lequel devant et/ou derrière ladite au moins une paire de rouleaux en direction de coulée sont agencées des buses de pulvérisation d'eau, qui peuvent asperger la barre avec le milieu de refroidissement, et dans lequel on introduit un dispositif à la place d'une barre dans l'installation de coulée continue ou dans le train de laminoir, de telle façon qu'il est possible de détecter la répartition de pression du milieu de refroidissement,
**caractérisé en ce que** le dispositif présente sensiblement les dimensions d'une barre par référence à la direction en largeur et/ou la direction en épaisseur, et **en ce que** le dispositif (1) comprend au moins un film de mesure de pression (2) pour la détection de la répartition de pression.

11. Procédé selon la revendication 10, dans lequel le dispositif comprend un moyen d'évaluation, et la répartition de pression détectée du milieu de refroidissement est représentée, de façon assistée par un calculateur, à l'aide du moyen d'évaluation.

12. Procédé selon la revendication 11, dans lequel des données détectées via le film de mesure de pression (2) sont transmises au moyen d'évaluation de préférence sans fil.

13. Procédé selon l'une des revendications 10 à 12, dans lequel le dispositif comprend un système d'échange de buses (6) et au moyen de ce système d'échange de buses (6), en particulier un bras robot, il est possible d'échanger des buses défectueuses.
